# EUROPÄISCHE PATENTSCHRIFT

(11) **EP 2 431 666 B1**
(45) Veröffentlichungstag und Bekanntmachung des Hinweises auf die Patenterteilung: **27.02.2019**
(21) Anmeldenummer: 11179170.3
(22) Anmeldetag: 29.08.2011
(51) Int. Cl.: H05B 6/12, F24C 15/10

(54) **KOCHFELDVORRICHTUNG**
COOKING HOB DEVICE
DISPOSITIF DE PLAQUE DE CUISSON

(30) Priorität: 15.09.2010 ES 201031377
(43) Veröffentlichungstag der Anmeldung: 21.03.2012
(73) Patentinhaber: BSH Hausgeräte GmbH, 81739 München (DE)
(72) Erfinder: Alonso Molina, Sara, 50014 Zaragoza (ES); Aranda Vazquez, Sandra, 50015 Zaragoza (ES); Dionisio Micolau, Diego, 50013 Zaragoza (ES); Garde Aranda, Ignacio, 50012 Zaragoza (ES); Martin Gomez, Damaso, 20012 Zaragoza (ES); Martin Muñoz, Adolfo, 50018 Zaragoza (ES); Moya Albertin, Maria Elena, 50002 Zaragoza (ES); Perez Cabeza, Pilar, 50008 Zaragoza (ES); Pina Gadea, Carmelo, 50008 Zaragoza (ES); Salvador Lacosta, Jose Luis, 50193 Peñaflor (Zaragoza) (ES); Valencia Betran, María, 50010 Zaragoza (ES)

(56) Entgegenhaltungen:
- WO-A2-2008/148769
- DE-A1- 2 351 249
- DE-U1- 8 702 478
- DE-U1-202005 016 787
- US-A- 4 031 353

## Beschreibung

Die Erfindung geht aus von einer Kochfeldvorrichtung nach dem Oberbegriff des Anspruchs 1.
Es ist bei Induktionskochfeldern bekannt, Heizelemente in Form von Induktoren auf einer Heizelementträgereinheit aus Aluminium zu befestigen und diese mittels einer Federkraft gegen eine Kochfeldplatte aus Glaskeramik zu pressen.

Die Druckschrift DE 23 51 249 A1 offenbart einen Elektroherd gemäß dem Oberbegriff des Anspruchs 1 mit einer, die gesamte Herdfläche abdeckenden ebenen Herdplatte. Die Herdplatte besteht aus Edelstahl und an der Unterseite ist diese mit kochstellgroßen Metallplatten plattiert.
Die Gebrauchsmusterschrift DE 20 2005 016 787 U1 offenbart eine Vorrichtung zum Erwärmen von Speisen mit einer Heizeinrichtung, die ein Heizelement und ein darauf angeordnetes flächiges Funktionselement aufweist, und mit einem Versorgungsanschluss der die Heizeinrichtung mit Energie versorgt. Die Heizeinrichtung ist von dem Versorgungsanschluss abnehmbar und das Funktionselement ist von der Heizeinrichtung abnehmbar.
Die Druckschrift WO 2008/148769 A2 offenbart einen Kochherd mit einer aus Glas oder Keramik hergestellten oberen Platte. Der Kochherd weist zudem mindestens eine unter der oberen Platte angeordnete Heizvorrichtung auf, die unterhalb der oberen Platte angeordnet ist. Weiterhin weist der Kochherd eine aus einem Metall hergestellte untere Platte auf, die unterhalb der oberen Platte angeordnet ist, um ein geschlossenes Volumen zu definieren, in dem die Heizvorrichtung, elektrische und mechanische Elemente und elektrische Verbindungen enthalten sind. Eine oder mehrere Federn sind an der unteren Platte und der Heizvorrichtung befestigt und sorgen dafür, dass die Heizvorrichtung an der oberen Platte anliegt, um einen vollständigen Oberflächenkontakt aufrechtzuerhalten.
Die Druckschrift US 4 031 353 A offenbart einen Strahlungsheizer, der eine Metallheizplatte aufweist, die mit wenigstens einem ausgebauchten Abschnitt gebildet ist, der von einem flachen sich quer erstreckenden Umfangsflansch umgeben ist. Jeder der ausgebauchten Abschnitte weist eine konkav gekrümmte innere Oberfläche und eine konvex gekrümmte äußere wärmeabstrahlende Oberfläche auf. Die gesamte konkave Oberfläche jedes ausgebauchten Abschnitts ist mit einer Beschichtung aus verglaster Emaille bedeckt und eine aufgedruckte elektrische Heizelementschaltung ist auf der Emailbeschichtung aufgebracht. Ein Umfangsübergangsbereich ist neben den ausgebauchten Abschnitten und seines umgebenden Flansches vorgesehen. Die Übergangsbereiche sind so geformt, dass sie der thermischen Verformung der Heizplatte eine Spannung verleihen, so dass die Emailbeschichtung komprimiert wird, wodurch der dielektrische Widerstand der Beschichtung erhöht wird.
Die Druckschrift DE 87 02 478 U1 offenbart ein Kochgerät mit einer oberen Einbauplatte und wenigstens einer in einer Öffnung der Einbauplatte angeordneten Elektro-Kochplatte, die im Bereich ihrer äußeren, unteren Randkante eine Vertiefung aufweist, und mit einem Halteelement, das die Elektro-Kochplatte durch Verspannung nach unten in die Öffnung festlegt und mit wenigstens einem zwischen der Elektro-Kochplatte und dem Halteelement wirksamen Verdrehsicherungselement. Das Verdrehsicherungselement ist eine am Halteelement vorgesehene, elastisch bewegbare Zunge, die mit der Vertiefung zusammenwirkt.
Die Aufgabe der Erfindung besteht insbesondere darin, eine gattungsgemäße Kochfeldvorrichtung mit einer erhöhten Robustheit bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.
Die Erfindung geht aus von einer Kochfeldvorrichtung mit einer Heizelementträgereinheit, die zu einer Halterung von zumindest einem Heizelement vorgesehen ist, wobei die Heizelementträgereinheit wenigstens einen Bereich mit zumindest einer Sollbiegestelle aufweist. Unter einer "Heizelementträgereinheit" soll insbesondere eine Einheit verstanden werden, an der in einem montierten Zustand zumindest ein Heizelement mit Befestigungsmitteln fixiert ist, insbesondere durch eine Schraubverbindung und/oder eine Rastverbindung, und/oder über die Lagerkräfte des Heizelements abgestützt werden. Unter "vorgesehen" soll insbesondere speziell ausgelegt und/oder ausgestattet und/oder programmiert verstanden werden. Die Heizelementträgereinheit weist vorzugsweise eine Haupterstreckungsebene auf und ist vorteilhaft von einer wenigstens weitgehend ebenen Platte gebildet. Darunter, dass die Heizelementträgereinheit von einer "weitgehend ebenen Platte" gebildet ist, soll insbesondere verstanden werden, dass mindestens 50%, vorteilhaft mindestens 70% und besonders vorteilhaft wenigstens 90% der Heizelementträgereinheit in der Haupterstreckungsebene liegen. Des Weiteren kann die Heizelementträgereinheit Ausnehmungen aufweisen. Besonders vorteilhaft ist die Heizelementträgereinheit aus einem Stanz-Biegeblechteil gefertigt und besteht bei Verwendung in einem Induktionskochfeld vorzugsweise zumindest zum Großteil aus einem unmagnetischen Metall, insbesondere Aluminium. Unter einem "unmagnetischen" Metall soll insbesondere ein Metall mit einer Permeabilitätszahl von höchstens 1,1 und vorteilhaft von höchstens 1,0001 verstanden werden. Unter einem "Heizelement" soll insbesondere ein Element verstanden werden, das dazu vorgesehen ist, elektrische Energie in Wärme umzuwandeln. Insbesondere ist das Heizelement ein Widerstandsheizkörper oder ein Strahlungsheizkörper oder vorzugsweise ein Induktionsheizkörper, der dazu vorgesehen ist, elektrische Energie indirekt über induzierte Wirbelströme in Wärme umzuwandeln. Unter einer "Sollbiegestelle" soll insbesondere eine Stelle der Heizelementträgereinheit verstanden werden, die eine gegenüber einer anderen Stelle gezielt reduzierte Steifigkeit gegenüber einem Biegemoment aufweist. Vorzugsweise ist die Sollbiegestelle durch ein gezielt reduziertes Flächenträgheitsmoment gekennzeichnet. Vorzugsweise ist die Sollbiegestelle eine Linie entlang der Haupterstreckungsebene der Heizelementträgereinheit und insbesondere von einem ersten Rand der Heizelementträgereinheit zu einem zweiten Rand der Heizelementträgereinheit, die besonders vorteilhaft bei einer Biegung der Heizelementträgereinheit als Reaktion auf eine Krafteinwirkung eine Scheitellinie der verbogenen Haupterstreckungsebene der Heizelementträgereinheit darstellt. Ferner ist die Sollbiegestelle insbesondere diejenige Stelle der Heizelementträgereinheit, die bei einer Krafteinwirkung eine maximale Verformung erfährt. Durch eine solche Ausgestaltung kann eine Kochfeldvorrichtung mit einer erhöhten Robustheit gegenüber herkömmlichen Kochfeldvorrichtungen bereitgestellt werden, da bei einer Krafteinwirkung auf die Heizelementträgereinheit, insbesondere bei einem Fallversuch eines Kochfelds mit einer erfindungsgemäßen Kochfeldvorrichtung, eine Biegung an der Sollbiegestelle stattfindet und dort durch geeignete Mittel abgefangen werden kann. Des Weiteren können bestehende Heizelementträgereinheiten für einen Betrieb mit einem schwereren Heizelement, insbesondere einem Induktionsheizkörper, angepasst werden.

Die Kochfeldvorrichtung umfasst eine Kraftminderungseinheit, die dazu vorgesehen ist, bei einer mechanischen Beanspruchung ein auf die Sollbiegestelle der Heizelementträgereinheit wirkendes Drehmoment zu verringern. Unter einer "Kraftminderungseinheit" soll insbesondere eine von der Heizelementträgereinheit verschiedene Einheit verstanden werden, die im Hinblick auf ein Biegemoment im Kraftfluss parallel zur Sollbiegestelle angeordnet ist, so dass ein auf die Heizelementträgereinheit wirkendes Drehmoment auf einen Bereich der Sollbiegestelle und auf die Kraftminderungseinheit verteilt wird. Hierdurch kann eine irreversible Verformung der Heizelementträgereinheit vermieden und die Robustheit der Kochfeldvorrichtung erhöht werden.

Die Kraftminderungseinheit weist wenigstens ein Federelement auf. Unter einem "Federelement" soll insbesondere ein Element verstanden werden, das auf eine Einwirkung einer Kraft mit einer Längenänderung und/oder Auslenkung in Richtung der Kraft reagiert und eine gleich große Gegenkraft erzeugt. Vorzugsweise ist das Federelement dazu vorgesehen, in einem montierten Zustand bei einer Biegebelastung um die Sollbiegestelle eine elastische Längenänderung und/oder Auslenkung von zumindest 0,25 mm, insbesondere von wenigstens 0,5 mm, vorzugsweise von zumindest 1 mm und besonders vorteilhaft von mindestens 2 mm ausführen zu können. Vorteilhaft bleibt eine typische mechanische Beanspruchung des Federelements, insbesondere während eines Fallversuchs eines Kochfelds mit einer erfindungsgemäßen Kochfeldvorrichtung, unterhalb einer Elastizitätsschwelle des Federelements, oberhalb der eine irreversible Verformung des Federelements eintritt. Hierdurch kann konstruktiv einfach und kostengünstig eine irreversible Verformung der Heizelementträgereinheit vermieden und die Robustheit der Kochfeldvorrichtung erhöht werden. Des Weiteren kann durch eine Kraftwirkung des Federelements die Heizelementträgereinheit nach einem Einwirken eines Biegemoments in ihre ursprüngliche Form zurückgeführt werden. Ferner können Fertigungstoleranzen der Heizelementträgereinheit ausgeglichen werden, so dass insbesondere bei einem Induktionskochfeld eine spaltfreie Kontaktierung zwischen einem Induktionsheizelement und einer Kochfeldplatte erreicht werden kann. Ferner kann Material eingespart werden und es kann kostengünstigeres Material für die Heizelementträgereinheit verwendet werden. Vorzugsweise besteht das Federelement aus einem Federstahl und besondere vorteilhaft aus einem verzinkten Federstahl des Typs EN 10270-1-SH. Hierdurch können Kosten eingespart werden.

Vorteilhaft ist das Federelement von einer Bügelfeder gebildet. Unter einer "Bügelfeder" soll insbesondere ein im Wesentlichen stabförmiges Bauteil verstanden werden, welches vorzugsweise zumindest eine Biegung aufweist. Unter einem "stabförmigen Bauteil" soll insbesondere ein Bauteil verstanden werden, dessen axiale Längserstreckung zumindest 5-mal, insbesondere wenigstens 10-mal, vorteilhaft mindestens 15-mal und besonders vorteilhaft zumindest 20-mal größer ist als jede, vorzugsweise zur Längserstreckung senkrechte, Quererstreckung des Bauteils. Vorzugsweise weist die Bügelfeder bei einer senkrechten Projektion auf eine beliebige Ebene höchstens zwei und bevorzugt höchstens eine geschlossene Kontur auf und ist insbesondere von einer reinen Schraubenfeder verschieden. Eine Federwirkung der Bügelfeder ergibt sich insbesondere bei einer mechanischen Belastung der Bügelfeder in Richtung der Quererstreckung. Hierdurch kann platzsparend eine irreversible Verformung der Heizelementträgereinheit vermieden und die Robustheit der Kochfeldvorrichtung erhöht werden. Ferner kann ein Montageaufwand vorteilhaft reduziert werden und es kann insbesondere ein flexibel einsetzbares Federelement geschaffen werden.

Das Federelement erstreckt sich über die Sollbiegestelle. Darunter, dass sich das Federelement "über die Sollbiegestelle" erstreckt, soll insbesondere verstanden werden, dass an einer Oberfläche der Heizelementträgereinheit zumindest zwei Punkte existieren, an denen das Federelement die Heizelementträgereinheit berührt und deren Verbindungslinie die Sollbiegestelle bei einer senkrechten Projektion auf die Oberfläche wenigstens berührt und vorzugsweise schneidet. Hierdurch kann besonders effektiv eine irreversible Verformung der Heizelementträgereinheit vermieden und die Robustheit der Kochfeldvorrichtung erhöht werden.

Ferner wird vorgeschlagen, dass das Federelement in einem montierten Zustand eine Vorspannung aufweist. Darunter, dass "das Federelement in einem montierten Zustand eine Vorspannung aufweist", soll insbesondere verstanden werden, dass das Federelement in einem montierten Zustand eine von einer Gravitationskraft verschiedene Kraft, insbesondere auf die Heizelementträgereinheit, ausübt. Vorzugsweise weist das Federelement in einem montierten Zustand eine andere geometrische Form auf als in einem unmontierten Zustand. Vorzugsweise ist das Federelement in einem montierten Zustand gegenüber einem unmontierten Zustand um zumindest 0,25 mm, insbesondere um wenigstens 0,5 mm, vorzugsweise um zumindest 1 mm und besonders vorteilhaft um mindestens 2 mm in seiner Ausdehnung verändert und/oder ausgelenkt. Hierdurch kann eine stärkere Verringerung eines bei einer mechanischen Belastung auf die Sollbiegestelle wirkenden Drehmoments erzielt werden. Ferner kann in einem montierten Zustand eines Kochfelds mit einer erfindungsgemäßen Kochfeldvorrichtung eine vorteilhaft gleichmäßigere Anpressung der Heizelemente an eine Kochfeldplatte erreicht werden.

In einer weiteren Ausgestaltung der Erfindung wird vorgeschlagen, dass die Heizelementträgereinheit einen konkaven Aufnahmebereich für das wenigstens eine Heizelement aufweist und das Federelement zumindest teilweise in dem Aufnahmebereich angeordnet ist. Unter einem "konkaven Aufnahmebereich für das wenigstens eine Heizelement" soll insbesondere ein Bereich der Heizelementträgereinheit verstanden werden, der zu einer Aufnahme zumindest eines Heizelements vorgesehen ist und der den Aufnahmebereich zumindest teilweise umgreift. Darunter, dass die Heizelementträgereinheit den Aufnahmebereich für das zumindest eine Heizelement zumindest "teilweise umgreift", soll insbesondere verstanden werden, dass ein Schnittpunkt von zumindest zwei Flächennormalen zweier Wandflächen der Heizelementträgereinheit, die einen Winkel zwischen 0° und 180° einschließen, auf derselben Seite der Heizelementträgereinheit liegt wie der Aufnahmebereich. Unter einer "Flächennormalen" einer Fläche ist insbesondere eine Gerade zu verstehen, die auf der Fläche senkrecht steht. Darunter, dass "das Federelement zumindest teilweise in dem Aufnahmebereich angeordnet ist", soll insbesondere verstanden werden, dass zumindest Teile des Federelements in dem Aufnahmebereich angeordnet sind und vorzugsweise ein Großteil des Federelements in dem Aufnahmebereich angeordnet ist. Unter einem "Großteil des Federelements" soll hierbei insbesondere ein Teil des Federelements verstanden werden, der mindestens 60%, insbesondere zumindest 70%, vorzugsweise wenigstens 80% und besonders vorteilhaft mindestens 90% einer Gesamtmasse des Federelements ausmacht. Durch eine solche Ausgestaltung kann besonders platzsparend eine irreversible Verformung der Heizelementträgereinheit vermieden und die Robustheit der Kochfeldvorrichtung erhöht werden. Des Weiteren kann ein Sicherheitsabstand zu elektronischen Bauteilen eines Kochfelds eingehalten werden.

Ferner wird vorgeschlagen, dass die Heizelementträgereinheit in einem Teilbereich der Sollbiegestelle wenigstens eine zumindest zum Teil eine erhöhte Biegsamkeit bedingende Ausnehmung aufweist. Unter einer "Ausnehmung" soll insbesondere eine Materialaussparung, vorzugsweise an einem Rand der Heizelementträgereinheit, verstanden werden. Hierdurch kann konstruktiv besonders einfach und kostengünstig eine Sollbiegestelle mit einem gezielt reduzierten Flächenträgheitsmoment geschaffen werden.

In einer bevorzugten Ausgestaltung der Erfindung wird vorgeschlagen, dass die Heizelementträgereinheit wenigstens einen abgestellten Rand aufweist, in dem die wenigstens eine Ausnehmung angeordnet ist. Unter einem "abgestellten Rand" soll insbesondere ein umgebogener Rand der Heizelementträgereinheit verstanden werden, der vorzugsweise mit der Haupterstreckungsebene der Heizelementträgereinheit einen Winkel zwischen 60° und 120°, insbesondere zwischen 75° und 105°, vorteilhaft zwischen 85° und 95° und besonders vorteilhaft von 90° einschließt. Besonders vorteilhaft ist die Heizelementträgereinheit aus einem Stanz-Biegeblechteil gefertigt und der abgestellte Rand durch Tiefziehen der Randzone des Stanz-Biegeblechteils gebildet. Hierdurch kann ein besonders großer Unterschied zwischen einer Steifigkeit der Sollbiegestelle und der Steifigkeit einer von der Sollbiegestelle verschiedenen Stelle der Heizelementträgereinheit erreicht werden.

Weitere Vorteile ergeben sich aus den folgenden Zeichnungsbeschreibungen. In den Zeichnungen ist ein Ausführungsbeispiel der Erfindung dargestellt. Die Zeichnungen, die Beschreibungen und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Kochfeldvorrichtung mit einer Heizelementträgereinheit und einer Kraftminderungseinheit in einer Draufsicht,
- Fig. 2a: eine Bügelfeder der Kraftminderungseinheit aus Fig. 1 in einer perspektivischen Darstellung,
- Fig. 2b: die Bügelfeder aus Fig. 2a in einer Draufsicht entlang einer Richtung IIb in Fig. 2a,
- Fig. 2c: die Bügelfeder aus Fig. 2a in einer weiteren Draufsicht entlang einer Richtung IIc in Fig. 2a,
- Fig. 3a: die Kochfeldvorrichtung aus Fig. 1 in einer Schnittdarstellung entlang einer Linie III-III in Fig. 1 und
- Fig. 3b: die Kochfeldvorrichtung aus Fig. 1 ohne Bügelfeder in einer Schnittdarstellung entlang einer Linie III-III in Fig. 1.

Fig. 1 zeigt eine Kochfeldvorrichtung eines Induktionskochfelds mit einer Heizelementträgereinheit 10, die zu einer Halterung von zwei Heizelementen vorgesehen ist, und hierzu einen konkaven Aufnahmebereich 22 für die Heizelemente umfasst. Die Heizelementträgereinheit 10 stellt eine weitgehend ebene Platte mit einem weitgehend rechteckigen Grundriss mit abgerundeten Ecken dar. Die Heizelementträgereinheit 10 verfügt über mehrere Ausnehmungen 27, die zu einer Befestigung der Heizelemente, zu einer Durchführung von Stromversorgungsleitungen und zu einer Befestigung der Heizelementträgereinheit 10 selbst vorgesehen sind. Die Heizelementträgereinheit 10 besteht aus einem Aluminiumblech mit einer Dicke von 1,2 mm. Die Heizelementträgereinheit 10 ist aus einem Stanz-Biegeblechteil gebildet. Die Heizelementträgereinheit 10 umfasst zu einer Erhöhung der Stabilität einen umlaufenden, abgestellten Rand 26. In einem Bereich 12 weist die Heizelementträgereinheit 10 eine Sollbiegestelle 14 auf, an der sich die Heizelementträgereinheit 10 bei einer mechanischen Beanspruchung bevorzugt verbiegt. Die Sollbiegestelle 14 stellt eine Sollbiegeachse 29 der Heizelementträgereinheit 10 dar, die sich entlang einer kürzesten Strecke von einem ersten Rand 28 zu einem zweiten Rand 30 der Heizelementträgereinheit 10 erstreckt. Zu einer Erhöhung einer Biegsamkeit weist die Heizelementträgereinheit 10 in einem Teilbereich der Sollbiegestelle 14 eine rechteckige Ausnehmung 24 auf, die im abgestellten Rand 26 angeordnet ist (siehe Fig. 3b). Der abgestellte Rand 26 ist in einem Bereich der Ausnehmung 24 geschlitzt und dann nach innen in Richtung des Aufnahmebereichs 22 umgebogen, so dass zwei Flügel 42, 44 entstehen (siehe Fig. 1 und Fig. 3b).

Um eine irreversible Verformung der Heizelementträgereinheit 10 in einem Teilbereich der Sollbiegestelle 14 zu verhindern, weist die Kochfeldvorrichtung eine Kraftminderungseinheit 16 auf, die dazu vorgesehen ist, bei einer mechanischen Beanspruchung ein auf die Sollbiegestelle 14 der Heizelementträgereinheit 10 wirkendes Drehmoment zu verringern. Hierzu weist die Kraftminderungseinheit 16 ein Federelement 18 auf, das durch eine Bügelfeder 20 gebildet ist. Wie in den Fig. 2a, Fig. 2b und Fig. 2c gezeigt, besteht die Bügelfeder 20 aus einem gebogenen stabförmigen Bauteil aus Federstahl des Typs EN 10270-1-SH. Die Bügelfeder 20 weist zwei Schenkel 32, 34 auf, die in einem unmontierten, entspannten Zustand einen Winkel von ungefähr 170° einschließen und durch ein Mittelstück 40 getrennt sind. Das Mittelstück 40 besteht aus zwei im Vergleich mit den Schenkeln 32, 34 kurzen Stegen 46, 48, die in einem unmontierten, entspannten Zustand einen Winkel von ungefähr 100° einschließen. Der Steg 46 schließt mit dem Schenkel 32 einen Winkel von 145° ein. Ebenso schließt der Steg 48 mit dem Schenkel 34 einen Winkel von 145° ein. Die beiden Stege 46, 48 des Mittelstücks 40 liegen in einer ersten Ebene, die zu einer zweiten Ebene, welche die Schenkel 32, 34 enthält, senkrecht steht (siehe Fig. 2c). Des Weiteren schließen an die Schenkel 32, 34 abgewinkelte Steckenden 36, 38 an, die in der zweiten Ebene liegen. Die Steckenden 36, 38 sind dazu vorgesehen, in speziell hierfür vorgesehene Stecklöcher 50, 52 in der Heizelementträgereinheit 10 gesteckt zu werden.

Wie in Fig. 1 und Fig. 3a gezeigt, erstreckt sich das Federelement 18 über die Sollbiegestelle 14. Das Federelement 18 ist bis auf dessen Mittelstück 40 vollständig in dem Aufnahmebereich 22 angeordnet. Das Mittelstück 40 des Federelements 18 ist mit Vorspannung unter die Flügel 42, 44 montiert. Die Steckenden 36, 38 sind in die Stecklöcher 50, 52 der Heizelementträgereinheit 10 eingeführt und ragen minimal durch die Heizelementträgereinheit 10 hindurch (siehe Fig. 3a). Durch die Vorspannung liegen die Schenkel 32, 34 und das Mittelstück 40 des Federelements 18 in einem montierten Zustand direkt an der Heizelementträgereinheit 10 an. In einem montierten Zustand sind die Schenkel 32, 34 und das Mittelstück 40 des Federelements 18 in einer Ebene angeordnet, die parallel zu einer Haupterstreckungsebene der Heizelementträgereinheit 10 ist.

Gegenüber einer mechanischen Belastung zeigt die Heizelementträgereinheit 10 eine geringste Steifigkeit bei einem in Richtung der Sollbiegeachse 29 wirkenden Drehmoment (siehe Fig. 1). Bei einem in Richtung der Sollbiegeachse 29 wirkenden Drehmoment wird die Heizelementträgereinheit 10 im Bereich 12 um die Sollbiegeachse 29 gebogen. Ein Teil des Drehmoments wirkt dabei auf die Bügelfeder 20. Somit kann eine irreversible Verformung der Heizelementträgereinheit 10 im Bereich 12 vermieden werden.

### Bezugszeichen

- 10: Heizelementträgereinheit
- 12: Bereich
- 14: Sollbiegestelle
- 16: Kraftminderungseinheit
- 18: Federelement
- 20: Bügelfeder
- 22: Aufnahmebereich
- 24: Ausnehmung
- 26: Abgestellter Rand
- 27: Ausnehmung
- 28: Erster Rand
- 29: Sollbiegeachse
- 30: Zweiter Rand
- 32: Schenkel
- 34: Schenkel
- 36: Steckende
- 38: Steckende
- 40: Mittelstück
- 42: Flügel
- 44: Flügel
- 46: Steg
- 48: Steg
- 50: Steckloch
- 52: Steckloch

## Patentansprüche

1. Kochfeldvorrichtung mit einer Heizelementträgereinheit (10), die zu einer Halterung von zumindest einem Heizelement vorgesehen ist, wobei die Heizelementträgereinheit (10) wenigstens einen Bereich (12) mit zumindest einer Sollbiegestelle (14) aufweist, **dadurch gekennzeichnet, dass** die Kochfeldvorrichtung eine Kraftminderungseinheit (16) aufweist, die dazu vorgesehen ist, bei einer mechanischen Beanspruchung ein auf die Sollbiegestelle (14) der Heizelementträgereinheit (10) wirkendes Drehmoment zu verringern, wobei die Kraftminderungseinheit (16) wenigstens ein Federelement (18) aufweist, und wobei sich das Federelement (18) über die Sollbiegestelle (14) erstreckt.

2. Kochfeldvorrichtung nach Anspruch 1, **dadurch gekennzeichnet, dass** das Federelement (18) von einer Bügelfeder (20) gebildet ist.

3. Kochfeldvorrichtung nach einem der vorhergehenden Ansprüche, **dadurch gekennzeichnet, dass** das Federelement (18) in einem montierten Zustand eine Vorspannung aufweist.

4. Kochfeldvorrichtung nach einem der vorhergehenden Ansprüche, **dadurch gekennzeichnet, dass** die Heizelementträgereinheit (10) einen konkaven Aufnahmebereich (22) für das wenigstens eine Heizelement aufweist und das Federelement (18) zumindest teilweise in dem Aufnahmebereich (22) angeordnet ist.

5. Kochfeldvorrichtung nach einem der vorhergehenden Ansprüche, **dadurch gekennzeichnet, dass** die Heizelementträgereinheit (10) in einem Teilbereich der Sollbiegestelle (14) wenigstens eine zumindest zum Teil eine erhöhte Biegsamkeit bedingende Ausnehmung (24) aufweist.

6. Kochfeldvorrichtung nach Anspruch 5, **dadurch gekennzeichnet, dass** die Heizelementträgereinheit (10) wenigstens einen abgestellten Rand (26) aufweist, in dem die wenigstens eine Ausnehmung (24) angeordnet ist.

7. Kochfeld, insbesondere Induktionskochfeld, mit einer Kochfeldvorrichtung nach einem der vorhergehenden Ansprüche.

## Claims

1. Hob apparatus with a heating element support unit (10), which is provided for retaining at least one heating element, wherein the heating element support unit (10) has at least one region (12) with at least one desired bending point (14), **characterised in that** the hob apparatus has a force reducing unit (16) which is provided to lower a torque acting on the desired bending point (14) of the heating element support unit (10) during a mechanical load, wherein the force reducing unit (16) has at least one spring element (18), and wherein the spring element (18) extends beyond the desired bending point (14).

2. Hob apparatus according to claim 1, **characterised in that** the spring element (18) is formed by a bow spring (20).

3. Hob apparatus according to one of the preceding claims, **characterised in that** the spring element (18) has a pretensioning in an installed state.

4. Hob apparatus according to one of the preceding claims, **characterised in that** the heating element support unit (10) has a concave receiving region (22) for the at least one heating element and the spring element (18) is arranged at least partially in the receiving region (22).

5. Hob apparatus according to one of the preceding claims, **characterised in that** the heating element support unit (10) has at least one recess (24) at least partially inducing an increased pliability in a subregion of the desired bending point (14).

6. Hob apparatus according to claim 5, **characterised in that** the heating element support unit (10) has at least one offset edge (26), in which the at least one recess (24) is arranged.

7. Hob, in particular induction hob, with a hob apparatus according to one of the preceding claims.

## Revendications

1. Dispositif de plaque de cuisson avec une unité de raccord chauffant (10), prévue pour le maintien d'au moins un élément chauffant, l'unité de raccord chauffant (10) présentant au moins une zone (12) avec au moins un point coudé prévu (14), **caractérisé en ce que** le dispositif de plaque de cuisson présente une unité de diminution de la force (16) prévue pour, en cas de sollicitation mécanique, diminuer un moment de couple agissant sur le point coudé prévu (14) de l'unité de raccord chauffant (10), l'unité de diminution de force (16) présentant au moins un élément de ressort (18), et
l'élément de ressort (18) s'étendant au-dessus du point coudé prévu (14).

2. Dispositif de plaque de cuisson selon la revendication 1, **caractérisé en ce que** l'élément de ressort (18) est formé d'une bride ressort (20).

3. Dispositif de plaque de cuisson selon l'une des revendications précédentes, **caractérisé en ce que** l'élément de ressort (18) présente, à l'état monté, une précontrainte.

4. Dispositif de plaque de cuisson selon l'une des revendications précédentes, **caractérisé en ce que** l'unité de raccord chauffant (10) présente une zone de logement (22) concave pour le au moins un élément chauffant et l'élément de ressort (18) est disposé au moins en partie dans la zone de logement (22).

5. Dispositif de plaque de cuisson selon l'une des revendications précédentes, **caractérisé en ce que** l'unité de raccord chauffant (10) présente, dans une partie du point coudé prévu (14) au moins en partie un creux (24) conditionnant une possibilité de coudage surélevée.

6. Dispositif de plaque de cuisson selon la revendication 5, **caractérisé en ce que** l'unité de raccord chauffant (10) présente au moins une arête (26) adaptée logeant le au moins un creux (24).

7. Plaque de cuisson, en particulier plaque de cuisson à induction, avec un dispositif de plaque de cuisson selon l'une des revendications précédentes.
